# EUROPÄISCHE PATENTSCHRIFT

(11) **EP 1 043 096 B1**
(45) Veröffentlichungstag und Bekanntmachung des Hinweises auf die Patenterteilung: **12.05.2004**
(21) Anmeldenummer: 00106592.9
(22) Anmeldetag: 28.03.2000
(51) Int. Cl.: B22D 11/16

(54) **Verfahren zur Bestimmung der Reibung zwischen Strangschale und Kokille beim Stranggiessen**
Process of measuring the frictional force between the strand and the mould at continuous casting
Procédé pour déterminer les forces de frottement entre la lingotière et le lingot dans une installation de coulée continue

(30) Priorität: 03.04.1999 DE 19915269
(43) Veröffentlichungstag der Anmeldung: 11.10.2000
(73) Patentinhaber: SMS SCHLOEMANN-SIEMAG AKTIENGESELLSCHAFT, 40237 Düsseldorf (DE)
(72) Erfinder: Girgensohn, Albrecht, Dr., 40629 Düsseldorf (DE)
(74) Vertreter: Valentin, Ekkehard, Dipl.-Ing.

(56) Entgegenhaltungen:
- EP-A- 0 044 291
- DE-A- 3 005 801
- DE-A- 3 543 790
- GB-A- 1 556 616
- GB-A- 2 012 637
- US-A- 3 893 502
- PATENT ABSTRACTS OF JAPAN vol. 010, no. 216 (M-502), 29. Juli 1986 (1986-07-29) & JP 61 052973 A (NIPPON KOKAN KK), 15. März 1986 (1986-03-15)
- PATENT ABSTRACTS OF JAPAN vol. 010, no. 216 (M-502), 29. Juli 1986 (1986-07-29) & JP 61 052974 A (NIPPON KOKAN KK), 15. März 1986 (1986-03-15)
- PATENT ABSTRACTS OF JAPAN Bd. 010, Nr. 216 (M-502) 29 Juli 1986 & JP 61 052 972 A (NIPPON KOKAN KK UNKKU) 15 M{rz 1986

## Beschreibung

Die Erfindung betrifft ein Verfahren zur Bestimmung der Reibung zwischen Strangschale und Kokille beim Stranggießen mittels oszillierbarer Kokille, wobei unter Verwendung geregelter doppelt wirkender Hydraulikzylinder die Drücke jeweils beider Kammern aller Oszillationszylinder aufgenommen werden.

Die Reibkraft zwischen Kokillenwand und Strangschale wird durch eine Normalkraft verursacht, welche auf die Strangschale wirkt. Bei konventionellen Kokillen mit planparallelen Kokillenplatten entsteht die Normalkraft hauptsächlich als Folge des ferrostatischen Drucks, den die Stahlschmelze im Stranginnem auf die Strangschale ausübt. Ein zusätzlicher Anteil der Reibkraft wird von der konischen Anstellung der Kokillenschmalseiten verursacht.

Bei Kokillen mit zum Kokillenaustritt abnehmendem Querschnitt, bspw. Trichterkokillen, entsteht eine zusätzliche Normalkraft aus der Rückbiegung der Strangschale beim Transport durch die Kokille.

Die Höhe der Reibkraft F_{R} ist entsprechend Gleichung (1) sowohl von der Normalkraft Fₙ als vom Reibkoeffizienten µ abhängig.${\text{F}}_{\text{R}} {\text{= F}}_{\text{n}} \text{x µ}$

Der Reibkoeffizient µ wird im wesentlichen von Schmierbedingungen zwischen Strang und Kokille bestimmt. Diese ergeben sich aus:
- Wahl bzw. Qualität des Schmiermittels, bspw. Gießpulver oder Öl,
- Aufgabemenge des Schmiermittels,
- Zustand des Schmiermittels nach Viskosität, Zusammensetzung und Aufbau,
- Wärmeabfuhr aus den Kokillenplatten,
- Relativgeschwindigkeit zwischen Strangschale und Kokille.

Die Richtung der Reibkraft ändert sich während der Oszillationsbewegung periodisch um 180°. In konventionellen Kokillen werden in beiden Richtungen im stationären Zustand etwa die gleichen Reibwerte erreicht. Wegen des zusätzlichen Einflusses der Strangschalenbiegung auf die Normalkraft sind dagegen die Reibkräfte in Kokillen mit abnehmendem Querschnitt während der Phase des Positivstrips deutlich höher als während des Negativstrips.

Moderne Stranggießverfahren erfordern ein Höchstmaß an Verfügbarkeit von Anlage und Prozeß, weil unerwartete schmierungsbedingte Änderungen im Gießprozeß sowohl eine erhebliche Qualitätsminderung des Gießprodukts wie auch Betriebsunterbrechungen zur Folge haben können. Infolgedessen ist für einen störungsfreien Betrieb eine möglichst vollständige Anlagenautomatisierung mit permanenter Online-Überwachung aller wesentlichen Betriebsdaten eine dringende Voraussetzung. Nur hierdurch können auftretende Fehler in der Entstehungstendenz frühzeitig genug erkannt und durch entsprechende Gegenmaßnahmen kompensiert werden.

Hierzu bedarf es insbesondere einer kontinuierlichen Messung der Reibverhältnisse zwischen Strangschale und Kokille, um daraus Erkenntnisse über den Betriebszustand bzw. die Funktionsverhältnisse in der Kokille zu gewinnen, um nach Maßgabe dieser Informationen den Stranggießprozeß zu überwachen und betriebstechnisch zu optimieren.

Die meßtechnische Erfassung der Reibverhältnisse zwischen Strangschale und Kokille ist auch deswegen von wesentlicher Bedeutung, weil die Kokillenreibkraft als pulsierende Störgröße auf den Strang wirkt.

Ziel der Online-Überwachung sind dabei:
- Verbesserung der Oberflächenqualität des Stranges durch Optimierung der Schmierbedingungen,
- kontinuierliche Überwachung der Strangschmierung und der Oszillationsbedingungen mit der Möglichkeit einer Reaktion auf systematische Veränderungen,
- rechtzeitige Warnung vor schädlichen Ereignissen, wie bspw. Durchbruch, die sich mit einer erkennbaren Tendenz zur Veränderung der Kokillenreibung ankündigen.

Verfahren zur Bestimmung der Reibkraft zwischen Strang und Kokille sind beim Stand der Technik bekannt. Sie unterscheiden sich vor allem in der Wahl des Meßortes und des angewandten Meßverfahrens.

Das Dokument Concast News 12, 1973, Seiten 6 bis 8, beschreibt in dem Bericht "Determination of frictional forces between strand and mould", Verfasser M. Schmid, ein Verfahren, bei welchem die Kokille auf zwei Kraftmeßdosen montiert wird. Um ein Auftreten von zusätzlichen Kräften, bspw. durch thermische Verformung, zu vermeiden, ist die Führung der Kokille in reibungsarmen Nadellagern erforderlich. Zusätzlich zu den Kräften werden die Gießgeschwindigkeit, die Kokillenbewegung, die Kokillengeschwindigkeit, die auftretenden Kräfte sowie die Kokillenbeschleunigung gemessen. Aus diesen Daten wird die Kokillenreibung berechnet.

Das Dokument "Fachberichte Hüttenpraxis" Metallweiterverarbeitung, Vol. 20, No. 4, 1982 stellt unter dem Titel On the Importance of Mould Friction Control in continuous Casting of Steel" ein Verfahren zur Reibungsmessung vor, welches auf Beschleunigungsmessungen an der Kokille beruht. Dafür wird ein Meßkopf, der an der Kokille befestigt wird, sowie eine aufwendige elektronische Signalverarbeitung benötigt.

Das Dokument "Vortrag zur Veranstaltung 3. Duisburger Stranggießtage am 7.18. März 1991" berichtet unter dem Titel Einsatz fortgeschrittener Verfahren zur Zustandsüberwachung von Kokillenhub- und ―gießmaschine", Verfasser M. Perkuhn, E. Höffgen, H.J. Strodhoff und P.M. Frank" über ein Verfahren zur Kraftmessung an der Exzenter-Hubstange, bei welchem als Meßgröße für die Reibkraftmessung die Kraft in der Hubstange des Exzenters sowie der Motorstrom und die Drehzahl des Exzenterantriebs, Hubweg sowie Hubfrequenz und Kühlwasserdruck verwendet wird. Aus einem Modell-Ersatzsystem, das aus Massen, Federn und Dämpfern aufgebaut ist, werden parallel dazu die Kräfte berechnet, die ohne den Einfluß der Kokillenreibung allein aus der Oszillationsbewegung zu erwarten wären. Aus einem Vergleich der gemessenen mit den erwarteten Kräften in der Hubstange läßt sich dann die Kokillenreibung bestimmen.

Nachteile der zuvor beschriebenen Verfahren sind u.a.:
- ein großer konstruktiver und meßtechnischer Aufwand, der erforderlich ist, um saubere Meßsignale zu gewinnen;
- erforderliche Umbauten an Kokille und/oder Oszillationseinrichtung sowie Kokillenführung;
- zusätzliche externe Applikation von Messaufnehmern, die gepflegt, gewartet und regelmäßig überprüft werden müssen;
- ein erforderlicher Abgleich der Messwerte mit Schwingungsmodellen bzw. einer Interpretation mit Hilfe aufwendiger elektronischer Signalverarbeitung.

Das Dokument JP 61 052973 A beschreibt ein Verfahren zum Vorhersagen von Durchbrüchen beim Stranggießen mit oszillierender Kokille, wobei die Oszillation durch doppelt wirkende Hydraulikzylinder erzeugt wird.

Dazu werden die Drücke der Druck- und Zugkammer des Hydraulikzylinders an dessen Zuleitungen gemessen. Der Reibzustand, also die Reibkraft zwischen Strangschale und Kokillenwand ist aus einer Änderung der Differenz dieser beiden Drücke bekannt. Daraus lässt sich ein anbahnender Durchbruch vorhersehen, wenn diese Drücke kontinuierlich gemessen werden.

Ausgehend vom vorgenannten Stand der Technik liegt der Erfindung die Aufgabe zugrunde, ein Verfahren der im Oberbegriff von Anspruch 1 genannten Art anzugeben, welches unter Vermeidung vorgenannter Nachteile und Schwierigkeiten mit vergleichsweise geringem messtechnischem Aufwand sowie ohne nennenswerte Umbauten an Kokille oder Oszillationseinrichtung saubere Messsignale liefert, keine externen Messaufnehmer und/oder Schwingungsmodelle erfordert und fortlaufend online die zur Überwachung eines störungsfreien Betriebszustandes erforderlichen Betriebsdaten, insbesondere für die Bestimmung der Reibung zwischen Strangschale und Kokille liefert.

Zur Lösung der Aufgabe ist bei einem Verfahren der eingangs genannten Art zur Bestimmung der Reibung zwischen Strangschale und Kokille entsprechend Anspruch 1 unter Verwendung geregelter doppelt wirkender Hydraulikzylinder vorgesehen, dass diesen Drücken entsprechende Hubpositionen der Kolben mittels vorgebbarer Messfrequenzen zugeordnet werden und für die Abhängigkeit der Beschleunigungskräfte von der jeweiligen Hubposition ermittelte Daten um die Störgrößen:
- aktuelles Kokillengewicht
- Beschleunigungskräfte aus der Kokillenbewegung
   korrigiert werden, und
aus diesen Daten die zu jedem Zeitpunkt zwischen der Strangschale und der Kokille wirkende Reibkraft berechnet wird.

Das erfindungsgemäße Verfahren zur Bestimmung der Reibung zwischen Strangschale und Kokille beim Stranggießen läßt sich bei allen Stranggießmaschinen anwenden, die mit einer hydraulischen Kokillenoszillation ausgestattet sind.

Mit Vorteil werden zur Reibkraftbestimmung ausschließlich Messgrößen verwendet, die zur Steuerung und Regelung der Oszillationsbewegung ohnehin benötigt und mit ausreichender Genauigkeit aufgenommen werden. Es sind dies die im Hauptanspruch angegebenen Messdaten, nämlich:
- die Oszilfations-Drücke in beiden Kammern aller Hydraulikzylinder und
- die aktuelle erreichbare Position der Zylinderkolben nach Maßgabe der druckabhängigen Beschleunigungskräfte und diesen entgegenwirkenden Reibungskräften.

Diese Daten werden mit einer vorgegebenen Messfrequenz aufgenommen. Daraus lässt sich online und offline die zu jedem Zeitpunkt zwischen Strangschale und Kokillenwand wirkende Reibkraft berechnen.

Dazu müssen die aus den gemessenen Zylinderdrücken und -positionen ermittelten Zylinderkräfte um die Hauptstörgrößen: aktuelles Kokillengewicht, sowie Beschleunigungskräfte aus der Kokillenbewegung korrigiert werden.

Als Vorteile des Verfahrens nach der Erfindung sind zu nennen:
- Es erfordert keinen konstruktiven bzw. meßtechnischen Aufwand zur Gewinnung der Messdaten, weil diese bereits für die Regelung der Oszillationsbewegung benötigt werden und deshalb mit ausreichender Genauigkeit vorliegen;
- infolgedessen sind auch keine Umbauten an Kokillen und/oder Oszillationseinrichtungen erforderlich;
- ebensowenig benötigt das erfindungsgemäße Verfahren extern zu applizierende Meddaufnehmer, wobei dann auch deren Pflege, Wartung und Überprüfung entfällt.

Weitere Ausgestaltungen des Verfahrens nach der Erfindung sind entsprechend den Unteransprüchen vorgesehen.

Eine Ausgestaltung des Verfahrens nach der Erfindung sieht vor, dass die ermittelten Reibungskräfte der aktuellen Gießgeschwindigkeit zugeordnet werden. Damit ist eine Änderung der Gießgeschwindigkeit als Störfaktor ausreichend kompensiert.

Eine weitere Ausgestaltung des erfindungsgemäßen Verfahrens sieht vor, daß die Beschleunigungskräfte in Abhängigkeit von der jeweiligen Hubposition im Kaltdurchlauf ohne Reibungskräfte ermittelt wird, mit entsprechenden Beschleunigungskräften einschließlich der Reibungskräfte im intakten Gießbetrieb verglichen wird und daraus SOLL-Werte der zulässigen Reibungskräfte abgeleitet werden.

Weiterhin ist vorgesehen, daß beim Stranggießen einer Charge die Meßdaten fortlaufend online beobachtet und registriert und dabei die zu jedem Zeitpunkt wirkende Reibungskraft online berechnet und bei erkennbaren Änderungen Gegenmaßnahmen eingeleitet bzw. bei erkennbarer Durchbruchsgefahr der Gießprozeß gestoppt wird.

Und schließlich kann mit dem Verfahren nach der Erfindung vorgesehen sein, daß bei steigender Tendenz der Reibkraft zwischen Strang und Kokille die Zugabe von Schmiermitteln überprüft und die Schmiermittelzugabe verändert wird.

Die wichtigsten Merkmale des mit der Erfindung vorgeschlagenen Verfahrens zur Messung der Reibkraft zwischen Strang und Kokille sind:
- Das Verfahren läßt sich bei allen Kokillenoszillationen, unabhängig von der Bauart, anwenden, wenn zur Erzeugung der Oszillationsbewegung geregelte Hydraulikzylinder verwendet werden;
- zur Bestimmung der Reibkraft werden Meßgrößen verwendet, die zur Regelung der Oszillationsbewegung ebenfalls erforderlich sind, und deshalb bereits mit ausreichender Geschwindigkeit vorliegen;
- die Meßdaten werden mit einer geeigneten vorzugebenden Meßfrequenz aufgenommen;
- die Umrechnung der Meßdaten in aktuelle Kokillenreibung erfolgt über einfache mathematische Zusammenhänge und kann online erfolgen. Dabei wird das aktuelle Kokillengewicht sowie die Beschleunigungskräfte aus der Kokillenbewegung kompensiert;
- es sind keine zusätzlichen Ein- bzw. Umbauten an Kokille und/oder Oszillationseinrichtung erforderlich.

## Patentansprüche

1. Verfahren zur Bestimmung der Reibung zwischen Strangschale und Kokille beim Stranggießen mittels oszillierbarer Kokille, wobei unter Verwendung geregelter doppelt wirkender Hydraulikzylinder die Drücke jeweils beider Kammern aller Oszillationszylinder aufgenommen werden,
**dadurch gekennzeichnet,**
**dass** diesen Drücken entsprechende Hubpositionen der Kolben mittels vorgebbarer Messfrequenzen zugeordnet werden und für die Abhängigkeit der Beschleunigungskräfte von der jeweiligen Hubposition ermittelte Daten um die Störgrößen:
- aktuelles Kokillengewicht
- Beschleunigungskräfte aus der Kokillenbewegung
korrigiert werden, und
aus diesen Daten die zu jedem Zeitpunkt zwischen der Strangschale und der Kokille wirkende Reibkraft berechnet wird.

2. Verfahren nach Anspruch 1,
**dadurch gekennzeichnet,**
**dass** die ermittelten Reibungskräfte der aktuellen Gießgeschwindigkeit laufend zugeordnet werden.

3. Verfahren nach Anspruch 1 oder 2,
**dadurch gekennzeichnet,**
**dass** die Beschleunigungskräfte in Abhängigkeit von der jeweiligen Hubposition im Kaltlauf ohne Reibungskräfte ermittelt und mit entsprechenden Beschleunigungskräften einschließlich der Reibungskräfte im Gießbetrieb verglichen und darauf SOLL-Werte der zulässigen Reibungskräfte abgeleitet werden.

4. Verfahren nach einem oder mehreren der Ansprüche 1 bis 3,
**dadurch gekennzeichnet,**
**dass** beim Stranggießen einer Charge die Messdaten der zu jedem Zeitpunkt wirkenden Reibkraft fortlaufend online beobachtet und registriert werden, und dass bei erkennbaren Änderungen Gegenmaßnahmen eingeleitet werden bzw. bei erkennbarer Durchbruchgefahr der Gießprozess gestoppt wird.

5. Verfahren nach Anspruch 4,
**dadurch gekennzeichnet,**
**dass** bei steigender Tendenz der Reibkraft zwischen Strang und Kokille die Zugabe von Schmiermittel überprüft und die Zugabe verändert wird.

## Claims

1. Method of determining the friction between strip skin and mould in continuous casting by means of an oscillatory mould, wherein with use of regulated double-acting hydraulic cylinders the pressures of in each instance two chambers of all oscillation cylinders are recorded, **characterised in that** corresponding stroke positions of the pistons are associated with these pressures by means of predeterminable measuring frequencies and data ascertained for the dependence of the acceleration forces on the respective stroke position are corrected by the disturbance variables of actual mould weight and acceleration forces from the mould movement, and the friction force acting at any instant between the strip skin and the mould is calculated from these data.

2. Method according to claim 1, **characterised in that** the ascertained friction forces are continuously associated with the actual casting speed.

3. Method according to claim 1 or 2, **characterised in that** the acceleration forces are ascertained in dependence on the respective stroke position in cold running without friction forces and compared with corresponding acceleration forces inclusive of friction forces in casting operation and target values of the permissible friction forces are derived therefrom.

4. Method according to one or more of claims 1 to 3, **characterised in that** during continuous casting of a charge the measurement data of the friction force acting at any instant are continuously observed on-line and registered and that countermeasures are initiated in the case of recognisable changes or the casting process is stopped in the case of a recognisable risk of breakage.

5. Method according to claim 4, **characterised in that** in the case of a tendency of the friction force between strip and mould to rise the feed of lubricant is examined and the feed is varied.

## Revendications

1. Procédé pour déterminer les forces de frottement entre la lingotière et le lingot dans une installation de coulée continue à l'aide d'une lingotière oscillante, les pressions à chaque fois des deux chambres de tous les vérins d'oscillation étant absorbées grâce à l'utilisation de vérins hydrauliques à double effet asservis,
**caractérisé en ce que**
des positions de la course des pistons correspondantes à ces pressions sont attribuées par l'intermédiaire de fréquences de mesure pouvant être imposées et **en ce que** des données déterminées pour la dépendance des forces d'accélération de chaque position de la course sont corrigées par les grandeurs perturbatrices :
- poids courant de la lingotière
- forces d'accélération dues au mouvement de la lingotière,
la force de frottement agissant à tout moment entre la lingotière et le lingot étant calculée à partir de ces données.

2. Procédé selon la revendication 1,
**caractérisé en ce que**
les forces de frottement qui sont déterminées sont attribuées en permanence à la vitesse de coulée courante.

3. Procédé selon la revendication 1 ou 2,
**caractérisé en ce que**
les forces d'accélération sont déterminées en fonctionnement à froid, en fonction de chaque position de la course, sans forces de frottement, et sont comparées avec des forces d'accélération correspondantes, y compris les forces de frottement lors du fonctionnement en coulée, des valeurs de CONSIGNE des forces de frottement admissibles en étant déduites.

4. Procédé selon une ou plusieurs des revendications 1 à 3,
**caractérisé en ce que**,
lors de la coulée continue d'une charge, les données de mesure de la force de frottement agissant à tout moment sont observées et enregistrées en ligne en permanence, et **en ce que**, dans le cas de modifications détectables, des contre-mesures sont prises et, lors de la détection d'un risque de rupture, le procédé de coulée est arrêté.

5. Procédé selon la revendication 4,
**caractérisé en ce que**,
dans le cas d'une tendance à l'augmentation de la force de frottement entre le lingot et la lingotière, l'adjonction de lubrifiant est vérifiée, et **en ce que** l'adjonction est modifiée.
